# EUROPÄISCHE PATENTSCHRIFT

(11) **EP 1 097 439 B1**
(45) Veröffentlichungstag und Bekanntmachung des Hinweises auf die Patenterteilung: **03.03.2004**
(21) Anmeldenummer: 99939929.8
(22) Anmeldetag: 22.06.1999
(51) Int. Cl.: G08B 29/18

(54) **VERFAHREN UND VORRICHTUNG ZUR ERKENNUNG VON DRIFTEN, SPRÜNGEN UND/ODER AUSREISSERN VON MESSWERTEN**
METHOD AND DEVICE FOR DETECTING DRIFTS, JUMPS AND/OR OUTLIERS OF MEASUREMENT VALUES
PROCEDE ET DISPOSITIF POUR DETECTER DES DERIVES, DES SAUTS ET/OU DES POINTS ABERRANTS DE VALEURS DE MESURE

(30) Priorität: 22.06.1998 DE 19827508; 28.08.1998 DE 19839047
(43) Veröffentlichungstag der Anmeldung: 09.05.2001
(73) Patentinhaber: Daumer, Martin, Dr., 81825 München (DE)
(72) Erfinder: Daumer, Martin, Dr., 81825 München (DE)
(74) Vertreter: Verscht, Thomas K.
(86) Internationale Anmeldenummer: PCT/DE1999/001820
(87) Internationale Veröffentlichungsnummer: WO 1999/067758

(56) Entgegenhaltungen:
- EP-A- 0 070 449
- EP-A- 0 121 048
- EP-A- 0 248 298
- DE-A- 4 417 574
- GB-A- 2 161 966

## Beschreibung

Die Erfindung betrifft ein Verfahren zur Erkennung eines Alarmzustands bzw. zur Erkennung von Driften, Sprüngen und/oder Ausßreißern von über Meßwerterfassungsmittel empfangenen Meßsignafwerten, wobei ein Alarmzustand ausgelöst wird, wenn für einen aktuell empfangenen Meßsignalwert bzw. für einen aus Meßwerten abgeleiteten Wert ein vorgegebener Grenzwert oder vorgegebene Intervallgrenzen überschritten wird bzw. werden. Als Beispiele für die äußerst zahlreichen Anwendungen des erfindungsgemäßen Verfahrens seien insbesondere auf dem Gebiet der Medizin die perioperative Überwachung, die Überwachung von Vitalparametern auf Intensivstationen, die Schlafüberwachung, CTG (Cardio-Tocographie), und auf anderen Gebieten Feuer- und Rauchwarnsysteme, akustische Überwachungssysteme, wie z. B. Babyphon, genannt.

Alarmsysteme bei intensivmedizinischen Monitoren, die typischerweise Herz-Kreislaufparameter (EKG, Blutdruck), Sauerstoffsättigung (SpO2), Gasaustausch und Stoffwechselparameter als auch EEG und EMG online darstellen und analysieren, sollen die Aufmerksamkeit des behandelnden Arztes oder Krankenpflegers auf potentiell lebensbedrohliche Bedingungen für den überwachten Patienten lenken. Ein ideales Alarmsystem würde sich durch folgende Eigenschaften auszeichnen, die alle beim Stand der Technik nicht optimal verwirklicht sind:
1. Geringe Fehlalarmrate, um den unerwünschten Effekt der Gewöhnung an die Alarmsituation zu vermeiden und um der Neigung zum Desaktivieren des oft als störend empfundenen Alarms entgegenzuwirken.
2. Kurze Verzögerungszeiten zwischen Anbahnung einer krititschen Situation und der Auslösung des Alarms, um einen unter Umständen lebenswichtigen Zeitvorsprung für therapeutische Eingriffe zu gewährleisten.
3. Hohes Maß an Adaptionsvermögen, um zu vermeiden, daß allzuviele Parameter von Hand voreingestellt und während der Behandlung nachgestellt werden müssen, und damit von der eigentlichen Überwachungsaufgabe ablenken. Insbesondere sollen mehrere mit gewissem Zeitabstand aufeinanderfolgende Alarmsitutationen erkannt werden können.
4. Hohes Maß an Aussagekraft der einstellbaren Parameter, um zu gewährleisten, daß das Alarmsystem auch leicht und fehlerfrei bedienbar ist.
5. Größtmögliche Einfachheit und damit größtmögliche Rechengeschwindigkeit, um aufwendige Rechnungen zu vermeiden, die nur mit teuren Prozessoren und Speicherelementen durchführbar wären, und um etwaige Rechenzeitbeschränkungen zu umgehen.
6. Große Aussagekraft, um differenzierte Reaktionen zu ermöglichen.
7. Integrierte Erkennung von Ausreißern, um eine Differenzierung zwischen lebensbedrohlichen Zuständen, Gerät- und Zuleitungsversagen und Fehlmessungen zu ermöglichen.
8. Klare Entscheidungsregeln, um Exportierbarkeit zu gewährleisten und eine retrospektive Analyse und Parameterkorrektur zu ermöglichen.

Derzeitige Alarmsysteme in der Intensivmedizin haben eine Fehlalarmrate von 70% bis 99,5%, und zwar in Abhängigkeit von der überwachten physiologischen Größe. Die hohe Fehlalarmrate führt zur Desensibilisierung des Überwachungspersonals und zur häufigen manuellen Alarmdeaktivierung. Die bekannten Alarmsysteme werden ausgelöst, wenn die zu überwachende Größe voreingestellte obere bzw. untere Grenzen überschreitet. Derartige Alarmsysteme werden als Schwellenwertalarmsysteme bezeichnet. Um die Fehlalarmrate zu senken muß die obere Grenze eher hoch und die untere Grenze eher niedrig gewählt werden, was bei alarmwürdigen Situationen allerdings unvermeidlich zu größeren Zeitverzögerungen führt. Außerdem entspricht solch ein Alles-oder-Nichts-System nicht der ISO-Norm, die ein abgestuftes Alarmierungssystem mit verschiedenen Wamungseinteilungen vorschlägt.

Bei dem bekannten Schwellenalarmsystem wird für ein fluktuierendes Signal eine obere und eine untere Schwelle vorgegeben, wobei, wenn sich das Signal aus dem von den Schwellenwerten definierten Intervall bewegt, ein Alarm ausgelöst wird. Der Schwellenwertalarm hat folgende Nachteile. Er ist instabil gegenüber Ausreißern. Er ist nicht adaptiv, d. h. Grenzen müssen per Hand eingestellt und, insbesondere bei einem Signal mit einer Drift, z. B. verursacht durch eine zeitliche Änderung der Detektorempfindlichkeit, permanent nachgestellt werden. Werden die Grenzen des Schwellenwertalarms zu weit eingestellt, kommt es zu langen Verzögerungszeiten, bis ein Alarm erkannt wird. Bei zu engen Grenzen treten dagegen häufig Fehlalarme auf. Daher wird in der Praxis ein sog. "Grenzenspagat" beziehungsweise eine Option, wie zum Beispiel "all alarms off for two minutes", eingestellt. Ferner ist das Schwellenwertalarmsystem nicht für den Fall geeignet, daß eine Vielzahl von Signalen durch ein Alarmsystem überwacht werden muß.

Zum Stand der Technik wird auf die Patentschrift DE 35 23 232 C2 verwiesen. Aus dieser Druckschrift ist ein Feueralarmsystem zum Ermitteln und Abgeben eines einer Änderung in einer physikalischen Erscheinung der Umgebungsverhältnisse entsprechenden analogen Wertes bekannt. Dabei sind eine Abtasteinrichtung zum Abtasten eines aus einem Ermittlungsabschnitt abgegebenen analogen Erfassungssignals innerhalb einer bestimmten Zeitspanne, eine Datenverarbeitungseinrichtung zur Bildung eines Mittelwertes aus den Abtastdaten, sowie eine Speichereinrichtung, in der diese Abtastdaten speicherbar sind und eine Alarmeinrichtung, die das Vorliegen eines Feuers nach Auswertung des Mittelwerts anzeigt, vorgesehen. Charakteristischerweise ist die Datenverarbeitungseinrichtung derart ausgebildet, daß die Abtastdaten sequentiell in die Speichereinrichtung eingeschrieben werden, und aus einer bestimmten Zahl der zuletzt gespeicherten Abtastdaten wird fortlaufend ein gleitender Mittelwert gebildet, wobei jeweils der in der Sequenz älteste Abtastdaten-Speicherwert durch den neuesten ersetzt wird.

Ferner ist aus der DE 31 27 324 A1 ein Verfahren und eine Anordnung zur Erhöhung der Ansprechempfindlichkeit und der Störsicherheit in einer Gefahren-, insbesondere Brandmeldeanlage, bekannt.

Aus beiden oben genannten Druckschriften ist insbesondere nicht bekannt, einen Streuparameter aus den aufeinanderfolgenden Meßwerten zu berechnen, so daß das zur Alarmauslösung dienende Verfahren adaptiv, und somit lernfähig, ist. Daher sind die obigen Verfahren nicht in der Lage sich beispielsweise einer zeitlichen Änderung der Detektorempfindlichkeit anzupassen.

Schließlich betrifft die DE 44 17 574 C2 eine Patientenalarmerfassung unter Verwendung eines Zielmodus. Bei diesem Verfahren werden bei einer beabsichtigten Änderung eines physiologischen Parameters eines Patienten dynamische Grenzen definiert und dann ein Alarm erzeugt, wenn die gemessenen Parameterwerte außerhalb der dynamischen Grenzen liegen. Diese Druckschrift offenbart daher lediglich eine Variante des an sich bekannten Schwellenalarms.

Die Aufgabe der vorliegenden Erfindung besteht daher darin, die Nachteile des Standes der Technik zu vermeiden, und insbesondere ein Verfahren der eingangs genannten Art derart weiterzubilden, daß gegenüber dem Stand der Technik eine "Alarmsituation" schneller und mit einer geringeren Fehlalarmrate erkannt wird.

Die Aufgabe wird in verfahrenstechnischer Hinsicht durch die Merkmale des Anspruchs 1 gelöst.

Mithin wird bei dem erfindungsgemäßen Verfahren zwischen zwei Phasen unterschieden, wobei in einer ersten Phase ein Zeitfenster bereitgestellt wird, in dem der charakteristische Verlauf der darin erfaßten Meßsignalwerte ausgewertet wird, wobei der statistische Mittelwert und die Fluktuationsbreite der erfaßten Meßsignalwerte um diesen Mittelwert ermittelt wird. In der zweiten Phase des erfindungsgemäßen Verfahrens werden die aktuell empfangenen Meßsignalwerte mit dem Mittelwert und der die Fluktuationsbreite repräsentierenden Streuung verglichen, wobei die dabei ermittelte Bewertungsgröße ein Maß für das Vorliegen einer signifikanten Drift darstellt. Indem in diese so gewonnene Bewertungsgröße die zeitliche Entwicklung der in dem Zeitfenster erfaßten Meßsignalwerte eingeht, ergibt sich insgesamt ein höherer Zuverlässigkeitsgrad bei der Erkennung von Alarmzuständen gegenüber Verfahren nach dem Stand der Technik, so daß sich mithin eine geringere Fehlalarmrate erzielen läßt. Dies beruht insbesondere auf der automatischen Nachführung der Intervallgrenzen. Durch die aufgrund des erfindungsgemäßen Verfahrens vorgesehene Unterscheidung zwischen, zu Verfälschungen und/oder Fehlalarmen führenden, Ausreißerzuständen und Alarmzuständen wird bei intensivmedizinischen Anwendungen eine Differenzierung zwischen lebensbedrohlichen Zuständen einerseits und zu Fehlmessungen führenden Geräte- oder Zuleitungsversagen andererseits ermöglicht, was zu einer weiteren Reduktion der Fehlalarmrate führt.

Ein Vorteil des erfindungsgemäßen Verfahrens besteht darin, daß eine on-line Erkennung von Ausreißem vorgesehen wird. Femer ist vorteilhaft, daß das erfindungsgemäße Verfahren adaptiv ist, d. h. beispielsweise nur physiologische Grenzen voreingestellt werden müssen. Ferner können erfindungsgemäß Driften und/oder Sprünge automatisch erkannt werden. Schließlich weist das erfindungsgemäße Verfahren lediglich eine kurze Verzögerungszeit auf.

Um eine hohe Rechengeschwindigkeit zu erzielen, wird die Bewertungsgröße durch Differenzbildung zwischen dem Meßsignalwert und dem berechneten Mittelwert mit anschließender Normierung der Differenz ermittelt. Dabei wird die Wichtung der Bewertungsgröße durch eine Divisionsbildung aus der normierten Differenz zwischen dem Meßsignalwert und dem Mittelwert mit der berechneten Streuung vorgenommen.

Nach einer vorteilhaften Ausgestaltung des erfindungsgemäßen Verfahrens wird ein Ausreißerzustand detektiert, wenn die mit der berechneten Streuung gewichtete normierte Differenz zwischen Meßsignalwert und Mittelwert den eingestellten Ausreißerparameter übersteigt. Hingegen wird ein Alarmzustand detektiert, wenn die mit der berechneten Streuung gewichtete normierte Differenz zwischen Meßsignalwert und Mittelwert den eingestellten Alarmparameter übersteigt.

Um Meßfehler, die beispielsweise durch gerätetechnisches Versagen oder meßtechnische Artefakte zustandekommen, zu eliminieren, wird bei Auftreten eines Ausreißerzustands der entsprechende Meßsignalwert durch den aktuellen, in dem zeitversetzten Fenster berechneten, Mittelwert ersetzt und der nächstfolgende Meßsignalwert bearbeitet.

Alternativ dazu kann auch eine anders geartete Ersetzung vorgenommen werden, welche insbesondere aus statistischen Gründen bevorzugt ist. Es kann beispielsweise ein Rauschen addiert werden oder eine sonstige Imputation durchgeführt werden. Dabei kann der Ausreißerwert insbesondere durch einen Mittelwert plus addierter Zufallszahl, welche einer Wahrscheinlichkeitsverteilung entstammt, ersetzt werden. Schließlich kann ein derartiger verfälschender bzw. verfälschter Meßwert für die weitere Berechnung auch einfach ignoriert werden.

Als zweckmäßig hat sich erwiesen, wenn der Mittelwert der aufeinanderfolgenden Meßsignalwerte aus der Summation der einzelnen Meßsignalwerte gebildet wird, wobei die Anzahl der Summationsschritte durch die Breite des Zeitfensters bestimmt wird. Dabei wird als Streuung die Standardabweichung zugrundegelegt, wobei die Anzahl der Summationsschritte durch die Breite des Zeitfensters bestimmt wird.

Eine in rechentechnischer Hinsicht besonders vorteilhafte Weiterbildung des erfindungsgemäßen Verfahrens besteht darin, daß mittels einer Zeitverzögerung eine Positionierung des Zeitfensters vorgenommen wird, um auch kleine Steigungen im zeitlichen Verlauf der erfaßten Meßgröße erkennen zu können, so daß sich auch Langzeitdrifts durch ein entsprechend weit entferntes, verzögertes Fenster (delayed moving window) erfassen lassen. Ebenso können auch kurzzeitige Driften bei entsprechend nahem, verzögertem Fenster (delayed moving window) erkannt werden.

Um eine Unterscheidung zwischen auftretenden Ausreißerzuständen und Alarmzuständen zu erleichtern, wird der Ausreißerparameter auf einen höheren Wert als der Alarmparameter gesetzt.

Es hat sich als besonders zweckmäßig erwiesen, wenn die Breite des Zeitfensters vorzugsweise auf 10 zeitlich aufeinanderfolgende Meßsignalwerte festgelegt wird und der Ausreißerparameter auf 6 und der Alarmparameter auf 3 festgelegt wird.

In vorrichtungstechnischer Hinsicht wird die oben angegebene Aufgabe durch die Merkmale des Anspruchs 14 gelöst.

Durch Zusammenwirken der einzelnen Komponenten sind somit nach Maßgabe einer dadurch gewonnenen Bewertungsgröße Ausreißerzustände und Alarmzustände voneinander unterscheidbar, so daß sich mithin die Fehlalarmrate gegenüber Verfahren nach dem Stand der Technik signifikant reduzieren läßt.

Anhand der beigefügten Zeichnung soll nachstehend eine Ausführungsform der vorliegenden Erfindung erläutert werden. In teilweise schematischen Ansichten zeigen:
- Fig. 1: ein Flußdiagramm mit den wesentlichen Prozeßschritten des erfindungsgemäßen Verfahrens;
- Fig. 2: ein Meßwertspektrum der zeitlichen Entwicklung einer physiologischen Meßgröße;
- Fig. 3a: eine stark schematische Darstellung einer Drift;
- Fig. 3b: eine stark schematische Darstellung eines Sprungs; und
- Fig. 3c: eine stark schematische Darstellung eines Ausreißers.

Das erfindungsgemäße Verfahren, das vorzugsweise als Softwareprogramm implementiert wird, ist mit seinen wesentlichen Prozeßschritten in einem im ganzen mit 10 bezeichneten Ablaufschema in Fig. 1 veranschaulicht. Während einer Initialisierungsphase 1 wird ein Zeitfenster bereitgestellt, in dem auf einer Länge von i zeitlich aufeinanderfolgenden Schritten für die in dem Zeitfenster erfaßten Meßsignalwerte ein Mittelwert 2 und die dazugehörige Streuung 3 der Meßsignalwerte um diesen Mittelwert errechnet wird. Der Mittelwert wird allerdings nicht aus einer Serie der unmittelbar vorangehenden Meßwerte berechnet, sondem aus einem Zeitfenster der Breite ω in der Vergangenheit mit der wählbaren Zeitverzögerung d. Die untere Summationsgrenze für die Ermittlung des Mittelwerts ergibt sich somit aus der Subtraktion n-d-ω, wobei n die Anzahl der ausgeführten Zeitschritte, d die Zeitverzögerung und ω die Fensterbreite bezeichnet. Demgegenüber ergibt sich die obere Summationsgrenze aus der Subtraktion n-d, so daß der Summationsindex i von n-d-ω bis n-d läuft. Die gleichen Summationsgrenzen gelten für die Ermittlung der Streuung 3.

In der eigentlichen Prozeßphase wird in einem Prozeßschritt 4 eine Inkrementierung vorgenommen. In einem weiteren Prozeßschritt 5 wird der in einem bestimmten Zeitschritt erfaßte Meßsignalwert Yₙ mit dem in der Initialisierungsphase ermittelten Mittelwert verglichen, indem eine Differenzbildung durchgeführt und diese Differenzbildung mit einer Betragsnormierung versehen wird. Um bei dem Vergleich auch die Streuung mitzuberücksichtigen, wird die betragsnormierte Differenz mit der Streuung gewichtet, indem die Streuung als Divisor einbezogen wird. Die dadurch gewonnene Bewertungsgröße dient als Maß bei der Erkennung von auftretenden Ausreißerzuständen in diesem Prozeßschritt 4. Ist nämlich die für den aktuell erfaßten Meßsignalwert gewonnene Bewertungsgröße größer als ein voreingestellter Ausreißerparameter o (o >0), so ergibt die Abfrage in diesem Prozeßschritt 4, daß ein Ausreißerzustand 6 vorliegt. Der Ausreißerzustand kann für die folgende Berechnung ignoriert oder durch einen "vernünftigen" Wert ersetzt werden. Dazu eignen sich insbesondere Imputationsverfahren. Für diesen Fall kehrt das Ablaufprogramm zur Inkrementierungsanweisung 4 zurück.

Ergibt die Abfrage in dem Block 5 ein negatives Ergebnis, so wird in dem Abfrageblock 7 ermittelt, ob die für den aktuell erfaßten Meßsignalwert gewonnene Bewertungsgröße größer als ein voreingestellter Alarmparameter a ist. Bei einem positiv ermittelten Ergebnis liegt ein Alarmzustand 8 vor. Im Ausführungsbeispiel wird in diesem Fall ein Rücksprung zur Initialisierungsphase vorgenommen, während bei einem negativen Ergebnis ein Rücksprung zur Inkrementierungsanweisung vorgenommen wird. Als Randbedingung bei der Unterscheidung zwischen Ausreißerzuständen und Alarmzuständen wird dem Ausreißerparameter ein höherer Wert als dem Alarmparameter zugewiesen. Durch die Unterscheidung zwischen Ausreißerzuständen und Alarmzuständen wird eine Differenzierung zwischen signifikanten Zuständen und Fehlmessungen erzielt, wobei Fehlmessungen durch Zuleitungsversagen oder meßtechnische Artefakte entstehen können.

Die Erkennung und Eliminierung derartiger Fehlmessungen führt somit zu einer Reduktion von Fehlalarmen.

Fig. 2 zeigt den zeitlichen Verlauf einer physiologischen Meßgröße. Dabei dient die Abszissenachse als Zeitachse τ_{CP}, während die Ordinatenachse die Amplitude des Meßsignals wiedergibt.

Fig. 3a zeigt eine stark schematische Darstellung einer Drift. Fig. 3b zeigt eine stark schematische Darstellung eines Sprungs. Fig. 3c zeigt eine stark schematische Darstellung eines Ausreißers. Es ist dabei die zeitliche Abhängigkeit eines gemessenen Signals dargestellt.

Zusammenfassend ist für das erfindungsgemäße Verfahren mithin charakteristisch: Die internen Kenngrößen des Algorithmus sind die Fensterbreite ω (ω>0), die Verzögerung d (d>0), die Initialisierungslänge i (i>ω+d), der Ausreißerparameter o (o >0) und der Alarmparameter a (a>0).

Nach einer Initialisierungsphase der Länge von i Zeitschritten wird der jeweils neu gemessene Wert mit einem aus den bisherigen Meßwerten geschätzten Mittelwert samt zugehöriger Streuung (der empirischen Standardabweichung) verglichen - insofern ist der Algorithmus eine natürliche Verallgemeinerung des normalen Schwellenwertalarms, bei dem Mittelwert und Streubreite als bekannt vorausgesetzt werden. Der Mittelwert wird allerdings nicht aus einer Serie der unmittelbar vorangehenden Meßwerte berechnet, sondern aus einem Zeitfenster der Breite ω in der Vergangenheit, mit der wählbaren Zeitverzögerung d. Diese Art der Berechnung umgeht das Problem, daß die zur Schätzung des Mittelwertes und der Streubreite verwendeten Meßwerte bereits abzudriften begonnen haben und damit zu einem erheblichen Bias beitragen, der soweit gehen kann, daß eine genügend langsame Drift überhaupt nicht erkannt wird. Vielmehr ist über die frei wählbare Verzögerung d die Möglichkeit gegeben, den Grenzwinkel derjenigen Steigung zu wählen, die man gerade noch erkennen will. Naturgemäß muß d umso größer gewählt werden, je kleiner die Steigung ist. Jeder neu gemessene Wert wird mit dem aktuellen nach dem erfindungsgemäßen Verfahren geschätzten Mittelwert folgendermaßen verglichen: liegt der Meßwert mehr als das Produkt aus wählbarem Ausreißerfaktor und Streuung vom geschätzten Mittelwert entfernt, so wird er als Ausreißer klassifiziert und für weitere Berechnungen durch den aktuellen Mittelwert (plus eine Zufallszahl mit Erwartungswert Null und Streuung entsprechend der geschätzten Streuung) ersetzt. Falls dies nicht der Fall ist, der Meßwert jedoch mehr als das Produkt aus (wählbarem) Alarmfaktor a und Streuung vom geschätzten Mittelwert entfernt liegt, wird ausgegeben, daß eine signifikante Drift vorhanden ist, und zwar je nach Richtung der Abweichung eine Drift nach oben oder unten. In allen anderen Fällen wird keine Meldung ausgegeben. Danach wird der nächste Zeitschritt abgearbeitet. Es ist wählbar, ob nach einem ausgegebenen Alarm neu initialisiert werden soll, unter Umständen mit einer weiteren wählbaren Zeitverzögerung, oder ob ohne neue Initialisierung weitergerechnet werden soll. Die Fensterbreite ω beeinflußt die Schwankungen des geschätzten Mittelwertes - die Schwankungen verringern sich dabei proportional zur Wurzel aus ω.

Für viele Zwecke erweisen sich folgende Werte als günstige Ausgangswerte, die dann optimiert werden können: Fensterbreite ω>10, Ausreißerparameter o=6 und der Alarmparameter a=3. Die berechneten Informationen Ausreißer Ja/Nein, Alarm für Drift nach oben/unten, beziehungsweise keine signifikante Drift können entweder direkt am Bildschirm oder akustisch über vereinbarte Tonsequenzen ausgegeben werden, oder aber am Eingang in ein intelligentes Alarmsystem.

Die Erfindung wurde zuvor anhand eines bevorzugten Ausführungsbeispiels näher erläutert. Für einen Fachmann ist es jedoch offensichtlich, daß verschiedene Abwandlungen und Modifikationen gemacht werden können, ohne von dem der Erfindung zugrundeliegenden Gedanken abzuweichen. Insbesondere sei bemerkt, daß in der vorliegenden Beschreibung unter dem Ausdruck "Lageparameter" insbesondere ein Mittelwert, Median, o.ä. und unter dem Ausdruck "Streuparameter" eine Standardabweichung, Quantil, o.ä. verstanden wird.

## Patentansprüche

1. Verfahren zur Erkennung eines Alarmzustands von über Meßwerterfassungsmittel empfangenen Meßsignalwerten, wobei ein Alarmzustand ausgelöst wird, wenn für einen aktuell empfangenen Meßsignalwert wenigstens ein vorgegebener Grenzwert überschritten wird,
**dadurch gekennzeichnet, daß** in einem ersten Schritt für zeitlich aufeinanderfolgende Meßsignalwerte in einem einstellbaren Zeitfenster deren Lageparameter (2), der ein Mittelwert, Median, o.ä. ist, und ein entsprechender Streuparameter (3), der eine Standardabweichung, Quantil o.ä. ist, dieser Meßsignalwerte von dem Lageparameter berechnet wird, daß in einem zweiten Schritt jeder weitere nachfolgende Meßsignalwert zur Gewinnung einer jeweiligen Bewertungsgröße mit dem Lageparameter (2) verglichen und mit dem Streuparameter (3) gewichtet wird, und daß in einem dritten Schritt bei einer einen einstellbaren Ausreißerparameter überschreitenden Bewertungsgröße ein Ausreißerzustand (6) detektiert wird, während bei einer einen einstellbaren Alarmparameter überschreitenden Bewertungsgröße ein das Vorliegen eines signifikanten Drifts oder Sprungs der Meßsignalwerte indizierender Alarmzustand (8) detektiert wird.

2. Verfahren nach Anspruch 1, **dadurch gekennzeichnet, daß** die Bewertungsgröße durch Differenzbildung zwischen dem Meßsignalwert und dem berechneten Lageparameter (2) mit anschließender Normierung der Differenz ermittelt wird.

3. Verfahren nach Anspruch 2, **dadurch gekennzeichnet, daß** die Wichtung der Bewertungsgröße durch eine Divisionsbildung aus der normierten Differenz zwischen dem Meßsignalwert und dem Lageparameter (2) mit dem berechneten Streuparameter (3) vorgenommen wird.

4. Verfahren nach Anspruch 3, **dadurch gekennzeichnet, daß** ein Ausreißerzustand (6) detektiert wird, wenn die mit dem berechneten Streuparameter (3) gewichtete normierte Differenz zwischen Meßsignalwert und Lageparameter (2) den eingestellten Ausreißerparameter übersteigt.

5. Verfahren nach Anspruch 3 oder 4, **dadurch gekennzeichnet, daß** ein Alarmzustand (8) detektiert wird, wenn die mit dem berechneten Streuparameter (3) gewichtete normierte Differenz zwischen Meßsignalwert und Lageparameter (2) den eingestellten Alarmparameter übersteigt.

6. Verfahren nach einem der Ansprüche 1 bis 5, **dadurch gekennzeichnet, daß** bei Auftreten eines Ausreißerzustands (6) der entsprechende Meßsignalwert durch einen Ersatzwert ersetzt wird und der nächstfolgende Meßsignalwert bearbeitet wird.

7. Verfahren nach Anspruch 6, **dadurch gekennzeichnet, daß** der Ersatzwert der aktuelle Lageparameter (2) ist.

8. Verfahren nach einem der Ansprüche 1 bis 5, **dadurch gekennzeichnet, daß** bei Auftreten eines Ausreißerzustands (6) der entsprechende Meßsignalwert für die weitere Berechnung ausgelassen wird und der nächstfolgende Meßsignalwert bearbeitet wird.

9. Verfahren nach einem der Ansprüche 1 bis 8, **dadurch gekennzeichnet, daß** der Lageparameter der aufeinanderfolgenden Meßsignalwerte aus der Summation der einzelnen Meßsignalwerte gebildet wird, wobei die Anzahl der Summationsschritte durch die Breite des Zeitfensters bestimmt wird.

10. Verfahren nach einem der Ansprüche 1 bis 9, **dadurch gekennzeichnet, daß** als Streuparameter (3) die Standardabweichung zugrundegelegt wird, wobei die Anzahl der Summationsschritte durch die Breite des Zeitfensters bestimmt wird.

11. Verfahren nach einem der Ansprüche 1 bis 9, **dadurch gekennzeichnet, daß** mittels einer Zeitverzögerung eine variable Positionierung des Zeitfensters vorgenommen wird.

12. Verfahren nach einem der Ansprüche 1 bis 11, **dadurch gekennzeichnet, daß** der Ausreißerparameter auf einen höheren Wert als der Alarmparameter gesetzt wird.

13. Verfahren nach einem der Ansprüche 9 bis 12, **dadurch gekennzeichnet, daß** die Breite des Zeitfensters vorzugsweise auf zehn zeitlich aufeinanderfolgende Meßsignalwerte festgelegt wird und der Ausreißerparameter auf sechs und der Alarmparameter auf drei festgelegt wird.

14. Vorrichtung zur Erkennung eines Alarmzustands von über Meßwerterfassungsmittel empfangenen Meßsignalwerten, wobei ein Alarmzustand ausgelöst wird, wenn für einen aktuell empfangenen Meßsignalwert wenigstens ein vorgegebener Grenzwert überschritten wird,
**dadurch gekennzeichnet, daß** die Vorrichtung Berechnungsmittelaufweist, um in einem ersten Schritt für zeitlich aufeinanderfolgende Meßsignalwerte in einem einstellbaren Zeitfenster deren Lageparameter (2), der ein Mittelwert, Median, o.ä. ist, und einen entsprechender Streuparameter (3), der eine Standardabweichung, Quantil o.ä. ist, dieser Meßsignalwerte von dem Lageparameter zu berechnen, wobei in einem zweiten Schritt jeder weitere nachfolgende Meßsignalwert zur Gewinnung einer jeweiligen Bewertungsgröße mit dem Lageparameter (2) verglichen und mit dem Streuparameter (3) gewichtet wird, und daß die Vorrichtung ferner Detektionsmittel aufweist, die in einem dritten Schritt bei einer einen einstellbaren Ausreißerparameter überschreitenden Bewertungsgröße ein Ausreißerzustand (6) detektieren, während die Detektionsmittel bei einer einen einstellbaren Alarmparameter überschreitenden Bewertungsgröße einen das Vorliegen eines signifikanten Drifts oder Sprungs der Meßsignalwerte indizierenden Alarmzustand (8) detektieren.

15. Vorrichtung nach Anspruch 14, mit einer Meßwerterfassungseinrichtung zum Empfang von Meßwertsignalen und einer Meßwertübertragungseinrichtung zur Wandlung und Verarbeitung der empfangenen Meßwertsignale sowie einer bei Überschreiten wenigstens eines Grenzwerts auslösbaren Alarmeinrichtung,
**dadurch gekennzeichnet, daß** zur Erfassung der Meßsignalwerte in einem nach Breite und Zeitverzögerung einstellbaren Zeitfenster eine Speichereinrichtung vorgesehen ist, daß für zeitlich aufeinanderfolgende Meßsignalwerte in dem einstellbaren Zeitfenster Berechnungsmittel zur Berechnung der Lageparameter (2) und der entsprechenden Streuungen (3) vorgesehen sind, und daß für die Gewinnung einer Bewertungsgröße eine Prozessoreinrichtung vorgesehen ist, die bei einer einen einstellbaren Alarmparameter überschreitenden Bewertungsgröße die Alarmeinrichtung betätigt.

## Claims

1. Method for detecting an alarm state of measurement signal values received by measurement value sampling means wherein an alarm state is triggered when for a currently received measurement signal value at least one pre-determined limit value is exceeded, **characterized in that** in a first step for measurement signal values subsequent in time a position parameter (2), which is a mean value, median or similar, thereof and a corresponding deviation parameter (3), which is a standard deviation, quantile or similar, of the measurement signal values from the position parameter is calculated in an adjustable time window, **in that** in a second step each further subsequent measurement signal value is compared to the position parameter (2) and weighted with the deviation parameter (3) in order to obtain a respective evaluation quantity, and **in that** in a third step an outlier state (6) is detected when the evaluation quantity exceeds an adjustable outlier parameter, whereas an alarm state (8) indicating the presence of a significant drift or jump of the measurement signal values is detected when the evaluation quantity exceeds an adjustable alarm parameter.

2. Method according to claim 1, **characterized in that** the evaluation quantity is calculated by taking the difference between the measurement signal value and the calculated position parameter (2) with a subsequent normalization of the difference.

3. Method according to claim 2, **characterized in that** the weighting of the evaluation quantity is provided by a division of the normalized difference between the measurement signal value and the position parameter (2) and the calculated deviation parameter (3).

4. Method according to claim 3, **characterized in that** an outlier state (6) is detected when the normalized difference which has been weighted with the calculated deviation parameter (3) between the measurement signal value and the position parameter (2) exceeds the set outlier parameter.

5. Method according to claim 3 or 4, **characterized in that** an alarm state (8) is detected if the normalized difference weighted with the calculated deviation parameter (3) between the measurement signal value and the position parameter (2) exceeds the set alarm parameter.

6. Method according to any of claims 1 to 5, **characterized in that** when an outlier state (6) is present the corresponding measurement signal value is replaced by a substitute value and the next subsequent measurement signal value is processed.

7. Method according to claim 6, **characterized in that** the substitute value is the current position parameter (2).

8. Method according to any of claims 1 to 5, **characterized in that** when an outlier state (6) is present the corresponding measurement signal value is left out for the further calculation and the next subsequent measurement signal value is processed.

9. Method according to any of claims 1 to 8, **characterized in that** the position parameter of the subsequent measurement signal values is formed by a summation of the single measurement signal values, wherein the number of summation steps is determined by the width of the time window.

10. Method according to any of claims 1 to 9, **characterized in that** as a deviation parameter (3) the standard deviation is used, wherein the number of the summation steps is determined by the width of the time window.

11. Method according to any of claims 1 to 9, **characterized in that** a variable positioning of the time window is provided using a time delay.

12. Method according to any of claims 1 to 11, **characterized in that** the outlier parameter is set to a higher value compared to the alarm parameter.

13. Method according to any of claims 9 to 12, **characterized in that** the width of the time window is preferably set to be ten measurement signal values subsequent in time and that the outlier parameter is set to six and the alarm parameter is set to three.

14. Apparatus for detecting an alarm state of measurement signal values received by measurement value sampling means wherein an alarm state is triggered when for a currently received measurement signal value at least one pre-determined limit value is exceeded, **characterized in that** the apparatus comprises calculation means to calculate in a first step in an adjustable time window for measurement signal values subsequent in time a position parameter (2), which is a mean value, median or similar, thereof and a corresponding deviation parameter (3), which is a standard deviation, quantile or similar, of the measurement signal values from the position parameter, wherein in a second step each further subsequent measurement signal value is compared to the position parameter (2) and weighted with the deviation parameter (3) in order to obtain a respective evaluation quantity, and **in that** the apparatus further comprises detection means which detect in a third step an outlier state (6) when the evaluation quantity exceeds an adjustable outlier parameter, whereas the detection means detect an alarm state (8) indicating the presence of a significant drift or jump of the measurement signal values when the evaluation quantity exceeds an adjustable alarm parameter.

15. Apparatus according to claim 14 comprising a measurement value sampling device for receiving measurement value signals and a measurement value transfer device for converting and processing the received measurement value signals, as well as an alarm device triggerable when at least one limit value is exceeded, **characterized in that** a storage device is provided for sampling the measurement signal values in a time window adjustable in width and time delay, **in that** calculation means are provided for calculating the position parameters (2) and the corresponding deviations (3) in the adjustable time window for measurement signal values subsequent in time, and **in that** a processor device is provided for obtaining an evaluation quantity which actuates the alarm device when the evaluation quantity exceeds an adjustable alarm parameter.

## Revendications

1. Procédé pour détecter un état d'alarme de valeurs de mesure captées par un moyen d'enregistrement de données, où un état d'alarme est déclenché si pour une valeur de mesure actuellement captée, au moins une valeur limite donnée est dépassée, **caractérisé en ce que** dans une première étape pour des valeurs de mesure temporellement successives dans une fenêtre temporelle réglable, leur paramètre de position (2), qui est une valeur moyenne, médiane, ou similaire, et un paramètre de dispersion (3) correspondant, qui est une déviation standard, quantile, ou similaire, de ces valeurs de mesure sont calculés à partir du paramètre de position (2), que dans une deuxième étape, chaque valeur de mesure suivante, afin de recevoir une donnée d'évaluation correspondante, est comparée avec le paramètre de position (2) et est pondérée avec le paramètre de dispersion (3) et **en ce que** dans une troisième étape, lors du dépassement d'un paramètre de point aberrant réglable par une donnée d'évaluation, une condition de point aberrant (6) est détectée, tandis que pour une donnée d'évaluation qui dépasse un paramètre d'alarme réglable, un état d'alarme (8) indiquant la présence d'une dérive ou d'un saut signifiant des valeurs de mesure est détecté.

2. Procédé selon la revendication 1, **caractérisé en ce que** la donnée d'évaluation est déterminé par soustraction entre la valeur de mesure et le paramètre de position (2) calculé, avec ensuite une normalisation de la différence.

3. Procédé selon la revendication 2, **caractérisé en ce que** la pondération de la donnée d'évaluation est réalisée par une division de la différence normalisée entre la valeur de mesure et le paramètre de position (2) avec le paramètre de dispersion (3) calculé.

4. Procédé selon la revendication 3, **caractérisé en ce qu'**une condition de point aberrant (6) est détectée, lorsque la différence, normalisée et pondérée avec le paramètre de dispersion (3) calculé, entre la valeur de mesure et le paramètre de position (2) dépasse le paramètre de point aberrant réglé.

5. Procédé selon la revendication 3 ou 4, **caractérisé en ce qu'**un état d'alarme (8) est détecté, lorsque la différence, normalisée et pondérée avec le paramètre de dispersion (3) calculé, entre la valeur de mesure et le paramètre de position (2) dépasse le paramètre d'alarme réglé.

6. Procédé selon l'une quelconque des revendications 1 à 5, **caractérisé en ce que** lors de l'apparition d'une condition de point aberrant (6), la valeur de mesure correspondante est remplacée par une valeur de rechange et la valeur de mesure suivante est traitée.

7. Procédé selon la revendication 6, **caractérisé en ce que** la valeur de rechange est le paramètre de position (2) actuel.

8. Procédé selon l'une quelconque des revendications 1 à 5, **caractérisé en ce que** lors de l'apparition d'une condition de point aberrant (6), la valeur de mesure correspondante est ignorée pour le calcul suivant et la valeur de mesure suivante est traitée.

9. Procédé selon l'une quelconque des revendications 1 à 8, **caractérisé en ce que** le paramètre de position des valeurs de mesure se suivant est déterminé à partir de la somme des différentes valeurs de mesure, où le nombre d'échelons de sommation est déterminé par la largeur de la fenêtre temporelle.

10. Procédé selon l'une quelconque des revendications 1 à 9, **caractérisé en ce que** le paramètre de dispersion (3) se base sur la déviation standard, où le nombre d'échelons de sommation est déterminé par la largeur de la fenêtre temporelle.

11. Procédé selon l'une quelconque des revendications 1 à 9, **caractérisé en ce que** par un délai retardé, un positionnement variable de la fenêtre temporelle est réalisé.

12. Procédé selon l'une quelconque des revendications 1 à 11, **caractérisé en ce que** le paramètre de point aberrant est mis sur une valeur plus élevée que le paramètre d'alarme.

13. Procédé selon l'une quelconque des revendications 9 à 12, **caractérisé en ce que** la largeur de la fenêtre temporelle est fixée de préférence, sur dix valeurs de mesure se suivant dans le temps, et le paramètre de point aberrant est fixé sur six et le paramètre d'alarme sur trois.

14. Dispositif pour détecter un état d'alarme de valeurs de mesure captées par un moyen d'enregistrement de données, où un état d'alarme est déclenché si pour une valeur de mesure actuellement captée, au moins une valeur limite donnée est dépassée, **caractérisé en ce que** le dispositif est pourvu d'une ressource de calcul pour calculer dans une première étape, pour des valeurs de mesure temporellement successives dans une fenêtre temporelle réglable, leur paramètre de position (2), qui est une valeur moyenne, médiane, ou similaire, et un paramètre de dispersion (3) correspondant, qui est une déviation standard, quantile, ou similaire, des valeurs de mesure du paramètre de position (2), et où dans une deuxième étape, chaque valeur de mesure suivante, afin de recevoir une donnée d'évaluation correspondante, est comparé avec le paramètre de position (2) et est pondéré avec le paramètre de dispersion (3) et que le dispositif est pourvu en plus d'une ressource de détection, qui dans une troisième étape, détecte une condition de point aberrant (6) quand une donnée d'évaluation dépasse un paramètre de point aberrant réglable, tandis que pour une donnée d'évaluation qui dépasse un paramètre d'alarme réglable, la ressource de détection détecte la présence d'un état d'alarme (8) indiquant une dérive ou d'un saut signifiant des valeurs de mesure.

15. Dispositif selon la revendication 14, avec un enregistreur de données pour capter des signaux de valeur de mesure, et une ressource de transmission de valeurs de mesure pour transformer et pour traiter les signaux de valeur de mesure captés, et avec un dispositif d'alarme qui est déclenché lors du dépassement d'au moins une valeur limite, **caractérisé en ce que** pour le captage des valeurs de mesure dans une fenêtre temporelle, réglable en largeur et en délai retardé, un moyen de mémoire est prévu, que pour les valeurs de mesure se suivant dans le temps dans la fenêtre temporelle, des ressources de calcul sont prévues pour calculer les paramètres de position (2) et les dispersions (3) correspondantes, et **en ce que** pour obtenir une donnée d'évaluation, un processeur est prévu, qui déclenche le dispositif d'alarme lorsque un paramètre d'alarme réglable est dépassé par une donnée d'évaluation.
